# EUROPÄISCHE PATENTSCHRIFT

(11) **EP 2 062 667 B1**
(45) Veröffentlichungstag und Bekanntmachung des Hinweises auf die Patenterteilung: **06.04.2016**
(21) Anmeldenummer: 08020498.5
(22) Anmeldetag: 26.11.2008
(51) Int. Cl.: B22D 17/20, F15B 15/14

(54) **Gießkolbenstange für eine Gießmaschine**
Plunger bar for a casting machine
Tige de piston d'éjection pour une machine de coulée

(30) Priorität: 26.11.2007 DE 102007058254
(43) Veröffentlichungstag der Anmeldung: 27.05.2009
(73) Patentinhaber: Klein, Friedrich, 73431 Aalen (DE)
(72) Erfinder: Klein, Friedrich, Prof. Dr. h. c., 73431 Aalen (DE)
(74) Vertreter: Patentanwälte Ruff, Wilhelm, Beier, Dauster & Partner mbB

(56) Entgegenhaltungen:
- DE-A1- 3 734 547
- JP-A- 60 250 866

## Beschreibung

Die Erfindung bezieht sich auf eine Verwendung einer Kolbenstange als Gießkolbenstange für eine Gießmaschine, insbesondere für eine Druckgießmaschine, und auf eine entsprechend ausgerüstete Gießmaschine.

Für den Druckgießprozess werden bekanntermaßen sogenannte Warmkammer-Druckgießmaschinen insbesondere zum Gießen von Zink- und Magnesiumlegierungen sowie Kaltkammer-Druckgießmaschinen insbesondere zum Gießen von Aluminium- und Magnesiumlegierungen eingesetzt. Beim Druckgießprozess mit heutigen modernen Druckgießmaschinen werden die Schmelzen aus Al, Zn, Mg und anderen Legierungen bzw. Gießmaterialien mit einer einstellbaren Strömungsgeschwindigkeit in einem Bereich von z.B. zwischen etwa 20m/s und etwa 100m/s oder mehr in einer Formfüllphase innerhalb einer relativ kurzen Formfüllzeit meist zwischen etwa 5ms und etwa 300ms in metallische Dauerformen gegossen. Der Druckgießprozess läuft typischerweise in drei Phasen ab, und zwar einer Vorfüllphase, bei der die Schmelze bevorzugt bis zum sogenannten Anschnitt gefördert wird, der kurzen Formfüllphase und einer Nachdruckphase, in der die Schmelze unter einem einstellbaren hohen Nachdruck von z.B. zwischen etwa 100 bar bis etwa 1.500 bar erstarrt.

Die Bewegungsenergie der Schmelze zum Füllen eines in der Regel von einer festen und einer beweglichen Formhälfte gebildeten Formhohlraumes wird meist über hydraulische Gießeinheiten der Druckgießmaschine aufgebracht, wobei ein entsprechendes Gesamtsystem aus Hydraulikflüssigkeit, Hydraulikkolben, Gießkolbenstange, Gießkolben und Schmelze mit einstellbarer Geschwindigkeit sowohl in der Vorfüllphase als auch in der Formfüllphase bewegt wird. In der Formfüllphase können Systemgeschwindigkeiten von je nach Maschinentyp mehr als 10m/s eingestellt werden. Da die Schmelzen praktisch inkompressibel sind, fährt der Gießkolben am Ende der Formfüllphase unter Energie- und Impulsgesichtspunkten praktisch auf eine "feststehende Wand", d.h. die kinetische Energie des bewegten Gesamtsystems, die proportional zu dessen Masse multipliziert mit dem Geschwindigkeitsquadrat ist, wird schlagartig in einen Druckimpuls und anschließend in Wärme umgewandelt. Bei herkömmlichen Druckgießmaschinen besteht die Gießkolbenstange üblicherweise aus einem Stahlmaterial und hat einen erheblichen Anteil an der Gesamtmasse des bewegten Systems.

Die Patentschrift DE 199 01 868 B4 offenbart zur Verwendung in einer Druckgießmaschine eine Gießkolbenstange, die eine mittige axiale Sackbohrung zwecks Gewichtsreduktion sowie seitlich von dieser einen axialen Kühlmittelzuführkanal und einen axialen Kühlmittelabführkanal aufweist. Auf Seiten eines anzukoppelnden Gießkolbens ist die Sackbohrung von einem Einsatzstück abgeschlossen, an dem ein zum Gießkolben führendes axiales Kühlrohr festgelegt ist. Das Kühlrohr steht über einen ersten Verbindungskanal im Einsatzstück mit dem Kühlmittelzuführkanal in Verbindung, und ein Ringspalt zwischen Kühlrohr und umgebender Zylinderwand des zylindrischen Einsatzstücks steht über einen zweiten Verbindungskanal im Einsatzstück mit dem Kühlmittelabführkanal in Verbindung. Das aufgrund der axialen Sackbohrung reduzierte Gewicht der Kolbenstange soll gewichtsbedingten Reibungsverschleiß zwischen dem in der Regel horizontal angeordneten Gießkolben und einer zugeordneten Füllkammer mindern.

Die Patentschrift CH 417 863 offenbart eine Druckgießmaschine mit hydraulischer Schusseinheit, die einen in einem Zylinder verschiebbaren Antriebskolben umfasst, der einstückig mit einer Kolbenstange versehen ist, welche einen Gießkolben trägt. Antriebskolben und Gießkolbenstange sind in Leichtmaterial ausgeführt, vorzugsweise einem Leichtmetall, wie einer Aluminiumlegierung, alternativ aus druckfestem Kunststoffmaterial oder einer hohlen Leichtstahl-Konstruktion. Der Gießkolben ist aus einem hoch temperaturbeständigen Material gefertigt, z.B. einem Porzellanmaterial.

Die Auslegeschrift DE 1 291 864 offenbart eine hydraulische Schusseinheit für Druckgießmaschinen mit einer zwecks Massereduktion hohlzylindrisch ausgeführten Gießkolbenstange, die antriebsseitig mit einem massearm ausgeführten Antriebskolben versehen ist und die an ihrem anderen Ende einen hohlzylindrisch gestalteten Gießkolben trägt.

Die Gebrauchsmusterschrift DE 297 03 444 U1 offenbart eine Kolbenstange für einen Linearantrieb, die zwecks Massereduktion aus Aluminiummaterial besteht und zwecks erhöhter Verschleißfestigkeit mit einer Eloxier-Deckschicht überzogen ist.

Eine hohle Kolbenstange, die insbesondere auch aus einem Leichtmetallmaterial gefertigt sein kann, ist zur Verwendung in einem Kolben-Zylinder-Aggregat mit integriertem Dauermagnet-Schalter in der Patentschrift DE 37 34 547 C2 offenbart. Die Kolbenstange kann an beiden axialen Endbereichen jeweils mit einem Innengewinde versehen sein, um am einen Ende ein mit dem Kolben verbundenes Gewindeteil und am anderen Ende ein mit einer Kraftabnahme koppelbares Verbindungsteil einzuschrauben. Das Gewindeteil und das Verbindungsteil können z.B. aus Edelstahl gefertigt sein.

Die Offenlegungsschrift JP 60-250866 A offenbart eine Gießkolbenstange, die an einem Stirnende mit einem Absatz versehen ist, auf den ein Gießkolben aufgesetzt ist. An einem gegenüberliegenden Stirnende ist die Gießkolbenstange am Außenumfang mit einem Vibratorelement versehen, mit dem die Gießkolbenstange während des Gießvorgangs in hochfrequente Schwingung versetzt wird, die sich auf den Gießkolben überträgt. Der Gießkolben leitet diese Schwingung in die Metallschmelze ein, was zur Qualitätserhöhung des gegossenen Produkts beitragen soll. Der Gießkolben kann mit Kühlwasser gekühlt werden, wozu das Kühlwasser über ein längsmittig in einem Hohlraum der Gießkolbenstange angeordnetes Kühlrohr in einen Gießkolbenhohlraum geführt wird, von wo es über einen zwischen dem Kühlrohr und der Hohlraumwandung der Gießkolbenstange gebildeten Ringkanal wieder axial zurückgeleitet wird.

Es sind auch bereits verschiedene andere Gießkolbenstangen vorgeschlagen worden, die eine Gießkolbenkühlung ermöglichen, indem ein entsprechendes Kühlmittel über Zu- und Ablaufkanäle der zugehörigen Gießkolbenstange geführt wird, siehe beispielsweise die Offenlegungsschriften JP 2000-158114 A, JP 01-095858 A und EP 0 394 988 A2.

Die Offenlegungsschrift JP 07-155925 A offenbart das Kuppeln einer Gießkolbenstange mit einer Antriebskolbenstange unter Verwendung eines zwischengefügten, auf Druck belastbaren elastischen Elements, insbesondere einer Schraubenfeder, wobei zugehörige, einander zugewandte Enden von Gießkolbenstange und Antriebskolbenstange in einem umgebenden Ringgehäuse axial relativbeweglich gehalten sind.

Die Offenlegungsschrift JP 2004-216432 A schlägt vor, eine Gießkolbenstange und eine mit dieser über eine Kopplung verbundene Antriebskolbenstange aus einer Titan-Aluminium-Leichtmetalllegierung mit einem Aluminiumanteil zwischen 2,5 Gew.-% bis 8,35 Gew.-% zu fertigen, um relativ hohe Injektionsgeschwindigkeiten von mehr als 2,5 m/s z.B. für Aluminium- und Magnesiumdruckguss erzielen zu können.

Der Erfindung liegt als technisches Problem die Verwendung einer Kolbenstange als Gießkolbenstange, die sich relativ einfach fertigen lässt und z.B. bei Einsatz in einer Druckgießmaschine hinsichtlich ihres Beitrags zur am Ende der Formfüllphase umzuwandelnden kinetischen Energie des sie enthaltenden bewegten Gießsystems optimiert ist, sowie die Bereitstellung einer entsprechend ausgerüsteten Gießmaschine zugrunde.

Die Erfindung löst dieses Problem durch die Bereitstellung einer Kolbenstangenverwendung mit den Merkmalen des Anspruchs 1 und einer Gießmaschine mit den Merkmalen des Anspruchs 6. Die erfindungsgemäß eingesetzte Gießkolbenstange besteht ganz oder überwiegend aus einem Leichtmetallmaterial in Form einer Metalllegierung mit Aluminium oder Magnesium als Hauptbestandteil. Dabei beinhaltet sie einen ganz oder überwiegend aus dem Leichtmetallmaterial bestehenden Grundkörper, an dem eine Kupplung zur Ankopplung eines Gießkolbens und/oder eine Kupplung zur Ankopplung eines Antriebskolbens angeordnet sind. Dies bedeutet im Vergleich zu herkömmlichen Gießkolbenstangen aus Stahlmaterial eine signifikante Gewichtsreduktion der Gießkolbenstange und damit der Gesamtmasse des bewegten Systems, was wiederum die am Ende der Formfüllphase umzuwandelnde kinetische Energie bei Einsatz in einer Druckgießmaschine deutlich herabsetzt. Außerdem wird die Druckimpulsamplitude aufgrund des für ein Leichtmetallmaterial im Vergleich zu Stahl- und anderen Schwermetallmaterialien typischerweise deutlich geringeren Elastizitätsmoduls reduziert.

Erfindungsgemäß besteht die Gießkolben-Kupplung und/oder die Antriebskolben-Kupplung aus einem anderen Material wie der Grundkörper und ist als separates Bauteil am Grundkörper angebracht. Dies ermöglicht eine materialtechnische Entkopplung der jeweiligen Kupplung vom Grundkörper, so dass die Kupplung bei Bedarf in ihrem Material an spezifische Anforderungen angepasst werden kann.

In einer Ausgestaltung der Erfindung ist der Grundkörper zylindrisch, wobei an einer Zylinderstirnseite die Gießkolben-Kupplung und an der anderen Zylinderstirnseite die Antriebskolben-Kupplung angeordnet sind.

In einer weiteren Ausgestaltung der Erfindung ist der Grundkörper mit einer axialen Kühlkanalbohrung versehen. Dies bietet die Möglichkeit, ein Kühlmittel durch die Gießkolbenstange hindurchzuleiten, um selbige und bei Bedarf daran angekoppelte Komponenten zu kühlen.

In einer Weiterbildung dieser Maßnahme weist der Grundkörper eine Kühlkanal-Zulaufbohrung und eine Kühlkanal-Auslaufbohrung auf, die am Grundkörperumfang ausmünden und mit der Kühlkanalbohrung in Verbindung stehen, so dass entsprechend Kühlmittel über die Zulaufbohrung in den Grundkörper eingeleitet und aus diesem über die Auslaufbohrung wieder ausgeleitet werden kann.

In weiterer Ausgestaltung sind in die Kühlkanalbohrung ein Kühlrohr unter Bildung eines Ringspalts sowie ein Einsatzstück eingesetzt, wobei das Einsatzstück das Kühlrohrinnere an die Zulaufbohrung anschließt, während der Ringspalt über die Auslaufbohrung ausmündet. Dabei können die Zulauf- und die Auslaufbohrung auf einer gleichen axialen Halbseite des Grundkörpers vorgesehen sein, z.B. auf seiner der Antriebskolben-Kupplung zugewandten Hälfte.

In weiterer Ausgestaltung der Erfindung kann die Gießkolben-Kupplung und/oder die Antriebskolben-Kupplung aus dem gleichen Material wie der Grundkörper bestehen und einteilig am Grundkörper ausgebildet sein, was z.B. die gemeinsame Fertigung aus einem Rohling ermöglicht.

Vorteilhafte Ausbildungsformen der Erfindung sind in den Zeichnungen dargestellt und werden nachfolgend beschrieben. Hierbei zeigen:
- Fig. 1: eine Seitenansicht einer Gießkolbenstange aus Leichtmetall mit beidseitig einteilig angeformten Kupplungen,
- Fig. 2: eine Querschnittansicht längs einer Linie II-II von Fig. 1,
- Fig. 3: eine Querschnittansicht längs einer Linie III-III von Fig. 1,
- Fig. 4: eine Schnittansicht entsprechend Fig. 2 mit eingesetztem Kühlrohr,
- Fig. 5: eine Schnittansicht entsprechend Fig. 4 für eine Variante mit einer als separates Bauteil realisierten Antriebskolben-Kupplung und
- Fig. 6: eine Schnittansicht entsprechend Fig. 4 für eine Variante mit als separate Bauteile realisierten Antriebskolben- und Gießkolben-Kupplungen.

Die in den Fig. 1 bis 3 veranschaulichte Gießkolbenstange eignet sich für Druckgießmaschinen vom Warmkammer- und Kaltkammertyp und weist einen zylindrischen Grundkörper 1 auf, der einheitlich, d.h. durchgehend, aus einem Leichtmetallmaterial gefertigt ist. Das Leichtmetallmaterial ist eine Metalllegierung mit Aluminium oder Magnesium als Hauptbestandteil. Es zeigt sich, dass dieses Leichtmetallmaterial den für Gießkolbenstangen von Gießmaschinen bestehenden Anforderungen insbesondere hinsichtlich Temperatur- und Druckbelastungen gewachsen ist. Auch der Einsatz von Titan kommt als eine Minoritätskomponente einer entsprechenden Legierung in Betracht.

Am zylindrischen Grundkörper 1 sind auf einer Stirnseite eine Gießkolben-Kupplung 2 und auf der anderen Stirnseite eine Antriebskolben-Kupplung 3 einteilig angeformt. Die Gießkolben-Kupplung 2 weist eine zum Ankoppeln eines herkömmlichen Gießkolbens übliche Form auf. Ebenso weist die Antriebskolben-Kupplung 3 eine zur Ankopplung eines herkömmlichen Hydraulikkolbens oder anderen Antriebskolbens übliche Form auf, wie eine Zylinderscheibenform. Im Ausführungsbeispiel der Fig. 1 bis 3 lassen sich somit der Grundkörper 1 und die beiden Kupplungen 2, 3 einteilig aus einem Leichtmetall-Rohling fertigen.

Der zylindrische Grundkörper 1 ist außerdem mit einer durchgehenden zentrischen axialen Bohrung versehen, die zweiteilig abgestuft ist, wobei sie einen ersten, kürzeren Bohrungsabschnitt 4 größeren Durchmessers auf Seiten der Antriebskolben-Kupplung 3 und einen restlichen zweiten Bohrungsabschnitt 5 größerer Länge und kleineren Durchmessers umfasst. Die Bohrung dient als Kühlkanalbohrung, wobei in die Zylindermantelfläche des zylindrischen Grundkörpers 1 eine radiale Kühlkanal-Zulaufbohrung 6 und eine radiale Kühlkanal-Auslaufbohrung 7 eingebracht sind. Dabei führt die Zulaufbohrung 6 von außen zum ersten radialen Bohrungsabschnitt 4, während die Auslaufbohrung vom zweiten axialen Bohrungsabschnitt 5 nach außen führt.

Wie aus Fig. 1 zu erkennen, befinden sich die Zulaufbohrung 6 und die Auslaufbohrung 7 beide auf einer gleichen axialen Halbseite des zylindrischen Grundkörpers 1, und zwar auf der dem anzukoppelnden Hydraulikdruckkolben zugewandten Seite. Dies kann Vorteile hinsichtlich Zugänglichkeit der Zulauf- und Ablaufbohrung 6, 7 im Einbauzustand der Gießkolbenstange haben.

Fig. 4 zeigt die Gießkolbenstange der Fig. 1 bis 3 nach Einsetzen eines Kühlrohrs 8 und eines Einsatzstücks 10 in die axiale Bohrung 4, 5. Speziell erstreckt sich das Kühlrohr 8 im zweiten Bohrungsabschnitt 5 der axialen Kühlkanalbohrung und auf Seiten der Gießkolben-Kupplung 2 über den Grundkörper 1 hinaus, um in herkömmlicher, hier nicht näher zu erläuternder Weise einem angekoppelten Gießkolben Kühlmittel zuzuleiten, mit dem der Gießkolben und die Gießkolbenstange temperiert werden können. Das Kühlrohr 8 weist einen gegenüber dem Innendurchmesser des zweiten Bohrungsabschnitts 5 kleineren Außendurchmesser auf, so dass zwischen Kühlrohr 8 und umgebendem Grundkörper 1 ein Ringspalt 9 gebildet ist.

Das Einsatzstück 10 ist in den ersten Bohrungsabschnitt 4 fluiddicht eingesetzt, wobei es mit einer vorderen Stirnseite 10a den Ringspalt 9 stirnseitig abschließt. Es kann aus dem gleichen Leichtmetallmaterial wie der zylindrische Grundkörper 1 bestehen, alternativ aber auch aus einem anderen Leichtmetallmaterial oder einem Nicht-Leichtmetallmaterial. Das Einsatzstück 10 weist einen Verbindungskanal 11 auf, der wie gezeigt einen radialen und einen axialen Abschnitt derart umfasst, dass er eine Fluidverbindung zwischen der radialen Zulaufbohrung 6 und dem Inneren des Kühlrohrs 8 an dessen entsprechendem Stirnende bereitstellt.

Auf diese Weise kann ein flüssiges oder gasförmiges Kühlmittel von außen über die Zulaufbohrung 6 und den Verbindungskanal 11 in das Innere des Kühlrohrs 8 eingeleitet und von diesem zum Gießkolben geführt werden. Vom Gießkolben gelangt das Kühlmittel in den Ringkanal 9 zwischen Kühlrohr 8 und Grundkörper 1 und wird in diesem durch den Grundkörper 1 hindurch bis zur Auslaufbohrung 7 geführt, über die es dann wieder aus der Gießkolbenstange heraus gelangt. Es versteht sich, dass je nach Bedarf auch die umgekehrte Führung der Kühlmittelströmung vorgesehen sein kann, d.h. in diesem Alternativfall dient die Auslaufbohrung 7 als Zulauf und die Zulaufbohrung 6 als Auslauf des Kühlmittels in bzw. aus der Gießkolbenstange. Durch das Kühlmittel können die Gießkolbenstange und der angekoppelte Gießkolben in gewünschter Weise temperiert werden, üblicherweise gekühlt, wobei natürlich in gleicher Weise bei Bedarf auch eine Beheizung durch Verwenden eines heißen Kühlmittels möglich ist.

Vorteilhaft ist somit bei der Gießkolbenstange der Fig. 1 bis 4 ein ganz aus Leichtmetall bestehender zylindrischer Grundkörper vorgesehen, an dem Kupplungen zum Ankuppeln eines Gießkolbens einerseits und eines Antriebskolbens, wie eines üblichen Hydraulikkolbens, andererseits in fertigungstechnisch einfacher Weise einteilig angeformt sind. Die axiale Kühlkanalbohrung mit eingesetztem Einsatzstück und Kühlrohr ermöglicht eine effektive Temperierung von Gießkolbenstange und Gießkolben. Unabhängig vom Material des Einsatzstücks und des Kühlrohrs, die nur einen geringeren Teil des gesamten Gießkolbenstangensystems ausmachen, besteht damit die Gießkolbenstange in ihrem Volumen jedenfalls überwiegend aus Leichtmetall. Dies bedeutet eine signifikante Gewichtsreduzierung der Gießkolbenstange im Vergleich zur herkömmlichen Verwendung von Stahlmaterial und damit eine entsprechende Gewichtsreduzierung des gesamten bewegten Gießsystems aus Hydraulikflüssigkeit, Hydraulikkolben, Gießkolbenstange, Gießkolben und Schmelze. Dementsprechend reduziert sich die am Ende der Formfüllphase umzuwandelnde kinetische Energie des bewegten Gesamtsystems und die dadurch anfallende Wärmemenge. Da das Leichtmetallmaterial zudem im Vergleich zu den für Gießkolbenstangen üblichen Nicht-Leichtmetallmaterialien, wie Stahl, einen deutlich geringeren Elastizitätsmodul aufweist, speziell z.B. Aluminium- und Magnesiumlegierungen, reduziert sich auch die Amplitude des am Ende der Formfüllphase schlagartig auftretenden Druckimpulses. Durch die Verwendung der erfindungsgemäßen Gießkolbenstange lassen sich folglich die bei Verwendung herkömmlicher Gießkolbenstangen aus Stahl oder einem anderen Nicht-Leichtmetallmaterial auftretenden Probleme hinsichtlich hoher umzusetzender kinetischer Energie und hohem Druckimpuls drastisch verringern.

Fig. 5 zeigt eine Variante der Gießkolbenstange der Fig. 1 bis 4, wobei für identische oder funktionell äquivalente Elemente gleiche Bezugszeichen verwendet sind und insoweit auf die obigen Erläuterungen zu den Fig. 1 bis 4 verwiesen werden kann, was die Funktionen und Vorteile der betreffenden Elemente angeht. Die Gießkolbenstange von Fig. 5 unterscheidet sich von derjenigen der Fig. 1 bis 4 darin, dass eine Antriebskolben-Kupplung als separates Bauteil 3' vorgesehen ist. Dieses separate Antriebskolben-Kupplungsstück 3' ist im gezeigten Beispiel nach Art einer becherförmigen Abschlusskappe mit Innengewinde gefertigt und auf das zugehörige Stirnende des insoweit gegenüber dem Beispiel der Fig. 1 bis 4 modifizierten Grundkörpers 1 aufgeschraubt, der zu diesem Zweck im betreffenden Stirnendbereich mit einem passenden Außengewinde anstelle der im Beispiel der Fig. 1 bis 4 angeformten Antriebskolben-Kupplung 3 versehen ist.

Durch Verwendung des separaten Antriebskolben-Kupplungsstück 3' kann die Antriebskolben-Kupplung materialmäßig vom Grundkörper 1 entkoppelt werden, d.h. für das Kupplungsstück 3' kann bei Bedarf ein anderes Material als das Leichtmetallmaterial des Grundkörpers 1 gewählt werden. In Betracht kommt z.B. die Fertigung des separaten Antriebskolben-Kupplungsstücks 3' aus einem Stahlmaterial. Damit kann in entsprechenden Anwendungsfällen eine optimierte Anpassung der immer noch weit überwiegend aus Leichtmetallmaterial bestehenden Gießkolbenstange an das Ankopplen eines üblichen Hydraulikkolbens einer Druckgießmaschine erreicht werden, ohne die mit der überwiegenden Verwendung von Leichtmetallmaterial für die Gießkolbenstange einhergehenden, oben erläuterten Vorteile zu beeinträchtigen. Außerdem kann auf diese Weise bei Bedarf die Antriebskolben-Kupplung 3' als separates Bauteil ohne den Grundkörper 1 z.B. im Wartungsfall ausgetauscht werden. Es versteht sich, dass statt der gezeigten Schraubbefestigung auch eine beliebige andere herkömmliche lösbare oder nicht lösbare Befestigungsart zum Anbringen der separaten Antriebskolben-Kupplung 3' am Grundkörper 1 vorgesehen sein kann, z.B. Aufschrumpfen. In bestimmten Fällen kann auch die Fertigung durch die zweiteilige Realisierung von zylindrischem Grundkörper und Antriebskolben-Kupplung erleichtert sein. Im Übrigen gelten für die Gießkolbenstange von Fig. 5 die oben zu derjenigen der Fig. 1 bis 4 erläuterten Vorteile in gleicher Weise.

Bei einer als weitere Variante in Fig. 6 gezeigten Gießkolbenstange ist als einziger Unterschied zu derjenigen von Fig. 5 die Gießkolben-Kupplung als separates Bauteil 2' realisiert. Das separate Gießkolben-Kupplungsstück 2' ist an der zugewandten Stirnseite des insoweit modifizierten Grundkörpers 1 angebracht, wobei beispielhaft ein Aufschrumpfen eines ringförmigen Stirnendes des Kupplungsstücks 2' auf einen stirnseitigen Stumpf des Grundkörper 1 derart vorgesehen ist, dass sich ein glatter, fluchtender Übergang der Außenseite von Grundkörper 1 und Kupplungsstück 2' ergibt. Es versteht sich, dass alternativ auch hier eine beliebige andere herkömmliche Befestigungsart vorgesehen sein kann, um das Kupplungsstück 2' am betreffenden Stirnende des Grundkörpers 1 festzulegen, z.B. durch Aufschrauben.

Für das separate Gießkolben-Kupplungsstück 2' gelten die gleichen Vorteile wie für das separate Antriebskolben-Kupplungsstück 3', insbesondere hinsichtlich materialmäßiger Entkopplung vom Leichtmetallmaterial des Grundkörpers 1 und den sich daraus ergebenden Möglichkeiten einer optimalen Abstimmung auf die Bedürfnisse des anzukopplenden Bauteils, hier des Gießkolbens. Beispielsweise kann auch in diesem Fall eine Fertigung des Gießkolben-Kupplungsstücks 2' aus einem Stahlmaterial vorgesehen sein, was zu einem erhöhten Schutz des LeichtmetallGrundkörpers 1 z.B. vor Temperatureinflüssen und einem Angriff durch die Schmelze beitragen kann. Dennoch besteht auch im Beispiel von Fig. 6 die Gießkolbenstange durch den Leichtmetall-Grundkörper 1 weit überwiegend aus Leichtmetallmaterial, so dass die oben zum Ausführungsbeispiel der Fig. 1 bis 4 erläuterten Vorteile gegenüber herkömmlichen, überwiegend aus Nicht-Leichtmetallmaterial bestehenden Gießkolbenstangen in gleicher Weise auch auf die Gießkolbenstange von Fig. 6 zutreffen.

Es versteht sich, dass in weiteren, nicht gezeigten Ausführungsformen der Erfindung die Gießkolbenstange auch gemischt aus Leichtmetallmaterial und Nicht-Leichtmetallmaterial aufgebaut sein kann, solange die Gießkolbenstange dadurch bezogen auf Volumen oder Gewicht immer noch überwiegend aus Leichtmetallmaterial besteht. Auch in solchen alternativen Ausführungsbeispielen ergeben sich durch die jedenfalls überwiegende Verwendung von Leichtmetallmaterial die oben erläuterten Vorteile hinsichtlich Reduzierung der umzuwandelnden kinetischen Energie und der Druckimpulsamplitude am Ende der Formfüllphase.

## Patentansprüche

1. Verwendung einer Kolbenstange mit einem ganz oder überwiegend aus einem Leichtmetallmaterial bestehenden Grundkörper (1), an dem eine Kupplung (2) zur Ankopplung eines Gießkolbens und/oder eine Kupplung (3) zur Ankopplung eines Antriebskolbens angeordnet ist, als Gießkolbenstange für eine Gießmaschine, wobei die Gießkolben-Kupplung und/oder die Antriebskolben-Kupplung aus einem anderen Material wie der Grundkörper besteht und als separates Bauteil (2', 3') am Grundkörper angebracht ist und wobei das Leichtmetallmaterial eine Metalllegierung mit Aluminium oder Magnesium als Hauptbestandteil ist.

2. Verwendung nach Anspruch 1, weiter **dadurch gekennzeichnet,**
**dass** der Grundkörper (1) zylindrisch ist und an einer Zylinderstirnseite die Gießkolben-Kupplung und an der anderen Zylinderstirnseite die Antriebskolben-Kupplung angeordnet sind.

3. Verwendung nach Anspruch 2, weiter **dadurch gekennzeichnet,**
**dass** der zylindrische Grundkörper eine axiale Kühlkanalbohrung (4, 5) aufweist.

4. Verwendung nach Anspruch 3, weiter **dadurch gekennzeichnet,**
**dass** der Grundkörper eine Kühlkanal-Zulaufbohrung (6) und eine Kühlkanal-Auslaufbohrung (7) aufweist, die am Grundkörperumfang ausmünden und mit der Kühlkanalbohrung in Verbindung stehen.

5. Verwendung nach Anspruch 4, weiter **dadurch gekennzeichnet,**
**dass** in die Kühlkanalbohrung ein Kühlrohr (8) unter Bildung eines Ringspaltes (9) sowie ein an das Kühlrohr anschließendes Einsatzstück (10) eingesetzt sind, wobei das Einsatzstück den Ringspalt abschließt und einen Verbindungskanal (11) aufweist, über den das Kühlrohrinnere mit der Kühlkanal-Zulaufbohrung in Verbindung steht.

6. Gießmaschine mit einer Gießkolbenstange,
**dadurch gekennzeichnet, dass**
die Gießkolbenstange einen ganz oder überwiegend aus einem Leichtmetallmaterial bestehenden Grundkörper (1) aufweist, an dem eine Kupplung (2) zur Ankopplung eines Gießkolbens und/oder eine Kupplung (3) zur Ankopplung eines Antriebskolbens angeordnet ist, wobei die Gießkolben-Kupplung und/oder die Antriebskolben-Kupplung aus einem anderen Material wie der Grundkörper besteht und als separates Bauteil (2', 3') am Grundkörper angebracht ist und wobei das Leichtmetallmaterial eine Metalllegierung mit Aluminium oder Magnesium als Hauptbestandteil ist.

7. Gießmaschine nach Anspruch 6, weiter **dadurch gekennzeichnet,**
**dass** der Grundkörper (1) zylindrisch ist und an einer Zylinderstirnseite die Gießkolben-Kupplung und an der anderen Zylinderstirnseite die Antriebskolben-Kupplung angeordnet sind.

8. Gießmaschine nach Anspruch 7, weiter **dadurch gekennzeichnet,**
**dass** der zylindrische Grundkörper eine axiale Kühlkanalbohrung (4, 5) aufweist.

9. Gießmaschine nach Anspruch 8, weiter **dadurch gekennzeichnet,**
**dass** der Grundkörper eine Kühlkanal-Zulaufbohrung (6) und eine Kühlkanal-Auslaufbohrung (7) aufweist, die am Grundkörperumfang ausmünden und mit der Kühlkanalbohrung in Verbindung stehen.

10. Gießmaschine nach Anspruch 9, weiter **dadurch gekennzeichnet,**
**dass** in die Kühlkanalbohrung ein Kühlrohr (8) unter Bildung eines Ringspaltes (9) sowie ein an das Kühlrohr anschließendes Einsatzstück (10) eingesetzt sind, wobei das Einsatzstück den Ringspalt abschließt und einen Verbindungskanal (11) aufweist, über den das Kühlrohrinnere mit der Kühlkanal-Zulaufbohrung in Verbindung steht.

## Claims

1. Use of a plunger bar with a base body (1) composed completely or predominantly of a light metal material, on which body a coupler (2) for coupling a casting plunger and/or a coupler (3) for coupling a drive piston is disposed, as a casting plunger bar for a casting machine, wherein the casting plunger coupler and/or the drive piston coupler are/is composed of a different material than the base body and are/is a separate component (2', 3') attached to the base body, and wherein the light metal material is a metal alloy including aluminium or magnesium as a main ingredient.

2. Use according to claim 1, further **characterized in that** the base body (1) is cylindrical and has disposed on one cylinder end face the casting plunger coupler and disposed on the other cylinder end face the drive piston coupler.

3. Use according to claim 2, further **characterized in that** the cylindrical base body has an axial cooling channel bore (4, 5).

4. Use according to claim 3, further **characterized in that** the base body has a cooling channel inlet bore (6) and a cooling channel outlet bore (7), which open out from the circumference of the base body and are in communication with the cooling channel bore.

5. Use according to claim 4, further **characterized in that** inserted into the cooling channel bore are a cooling tube (8), forming an annular gap (9), and an insert piece (10) adjoining the cooling tube, wherein the insert piece closes the annular gap and has a junction channel (11) for communication of the interior of the cooling tube with the cooling channel inlet bore.

6. Casting machine having a casting plunger bar,
**characterized in that**
the casting plunger bar has a base body (1) composed completely or predominantly of a light metal material, on which body a coupler (2) for coupling a casting plunger and/or a coupler (3) for coupling a drive piston is disposed, wherein the casting plunger coupler and/or the drive piston coupler are/is composed of a different material than the base body and are/is a separate component (2', 3') attached to the base body, and wherein the light metal material is a metal alloy including aluminium or magnesium as a main ingredient.

7. Casting machine according to claim 6, further **characterized in that** the base body (1) is cylindrical and has disposed on one cylinder end face the casting plunger coupler and disposed on the other cylinder end face the drive piston coupler.

8. Casting machine according to claim 7, further **characterized in that** the cylindrical base body has an axial cooling channel bore (4, 5).

9. Casting machine according to claim 8, further **characterized in that** the base body has a cooling channel inlet bore (6) and a cooling channel outlet bore (7), which open out from the circumference of the base body and are in communication with the cooling channel bore.

10. Casting machine according to claim 9, further **characterized in that** inserted into the cooling channel bore are a cooling tube (8), forming an annular gap (9), and an insert piece (10) adjoining the cooling tube, wherein the insert piece closes the annular gap and has a junction channel (11) for communication of the interior of the cooling tube with the cooling channel inlet bore.

## Revendications

1. Utilisation d'une tige de piston avec un corps de base (1) composé entièrement ou en majorité d'un matériel du type métal léger, auquel corps est disposé un accouplement (2) pour coupler un piston d'éjection et/ou un accouplement (3) pour coupler un piston d'actionnement, en tant que tige de piston d'éjection pour une machine de coulée, dans laquelle l'accouplement du piston d'éjection et/ou l'accouplement du piston d'actionnement sont/est composé(s) d'un autre matériel que le corps de base et sont/est attaché(s) au corps de base en tant que composant séparé (2', 3'), et dans laquelle le matériel du type métal léger est un alliage métallique contenant aluminium ou magnésium en tant que constituant principal.

2. Utilisation selon la revendication 1, en outre **caractérisée en ce que** le corps de base (1) est cylindrique et que l'accouplement du piston d'éjection est disposé à l'une face frontale du cylindre et l'accouplement du piston d'actionnement est disposé à l'autre face frontale du cylindre.

3. Utilisation selon la revendication 2, en outre **caractérisée en ce que** le corps de base cylindrique présente un perçage de canal de refroidissement axial (4, 5).

4. Utilisation selon la revendication 3, en outre **caractérisée en ce que** le corps de base présente un perçage d'amenée du canal de refroidissement (6) et un perçage d'écoulement du canal de refroidissement (7) qui débouchent au périmètre du corps de base et sont en communication avec le perçage du canal de refroidissement.

5. Utilisation selon la revendication 4, en outre **caractérisée en ce que** installés dans le perçage du canal de refroidissement sont un conduit de refroidissement (8) formant un espace annulaire (9) ainsi qu'un insert (10) adjoignant le conduit de refroidissement, dans laquelle l'insert ferme l'espace annulaire et présente un canal de jonction (11) au travers duquel l'intérieur du conduit de refroidissement est en communication avec le perçage d'amenée du canal de refroidissement.

6. Machine de coulée avec une tige de piston d'éjection, **caractérisée en ce que** la tige du piston d'éjection présente un corps de base (1) composé entièrement ou en majorité d'un matériel du type métal léger, auquel corps est disposé un accouplement (2) pour coupler un piston d'éjection et/ou un accouplement (3) pour coupler un piston d'actionnement, dans laquelle l'accouplement du piston d'éjection et/ou l'accouplement du piston d'actionnement sont/est composé(s) d'un autre matériel que le corps de base et sont/est attaché(s) au corps de base en tant que composant séparé (2', 3'), et dans laquelle le matériel du type métal léger est un alliage métallique contenant aluminium ou magnésium en tant que constituant principal.

7. Machine de coulée selon la revendication 6, en outre **caractérisée en ce que** le corps de base (1) est cylindrique et que l'accouplement du piston d'éjection est disposé à l'une face frontale du cylindre et l'accouplement du piston d'actionnement est disposé à l'autre face frontale du cylindre.

8. Machine de coulée selon la revendication 7, en outre **caractérisée en ce que** le corps de base cylindrique présente un perçage de canal de refroidissement axial (4, 5).

9. Machine de coulée selon la revendication 8, en outre **caractérisée en ce que** le corps de base présente un perçage d'amenée du canal de refroidissement (6) et un perçage d'écoulement du canal de refroidissement (7) qui débouchent au périmètre du corps de base et sont en communication avec le perçage du canal de refroidissement.

10. Machine de coulée selon la revendication 9, en outre **caractérisée en ce que** installés dans le perçage du canal de refroidissement sont un conduit de refroidissement (8) formant un espace annulaire (9) ainsi qu'un insert (10) adjoignant le conduit de refroidissement, dans laquelle l'insert ferme l'espace annulaire et présente un canal de jonction (11) au travers duquel l'intérieur du conduit de refroidissement est en communication avec le perçage d'amenée du canal de refroidissement.
